# EUROPÄISCHE PATENTSCHRIFT

(11) **EP 1 338 733 B1**
(45) Veröffentlichungstag und Bekanntmachung des Hinweises auf die Patenterteilung: **21.07.2004**
(21) Anmeldenummer: 03004139.6
(22) Anmeldetag: 26.02.2003
(51) Int. Cl.: E05B 47/06

(54) **Schliesszylinder**
Lock cylinder
Serrure cylindrique

(30) Priorität: 26.02.2002 DE 20203600 U
(43) Veröffentlichungstag der Anmeldung: 27.08.2003
(73) Patentinhaber: BKS GmbH, D-42549 Velbert (DE)
(72) Erfinder: Hinz, Manfred, 42579 Heiligenhaus (DE); Ziaja, Klaus, 42555 Velbert (DE)
(74) Vertreter: Füssel, Michael, Dipl.-Ing.

(56) Entgegenhaltungen:
- EP-A- 0 291 220
- EP-A- 0 303 849
- EP-A- 0 324 096
- DE-U- 9 216 669
- DE-U- 29 806 100
- US-A- 5 839 305

## Beschreibung

Die vorliegende Erfindung betrifft einen Schließzylinder nach Oberbegriff des Hauptanspruchs.

Derartige Schließzylinder sind beispielsweise aus EP-PS 0 324 096 bekannt.

Obwohl sich derartige Schließzylinder in der Praxis durchaus bewährt haben, kann es bei betont hastigem Betätigen dieses Schließzylinders zu Problemen mit der elektrisch ansteuerbaren Sperre kommen, da diese zur Verlagerung von ihrer Schließ- in die Freigabestellung eine gewisse Zeit benötigt.

Um diese Nachteile zu vermeiden, müssen angesichts der üblichen Zeiten zum Einstecken und Drehen des Schlüssels, die im Bereich von 100 Millisekunden betragen, sehr schnell arbeitende elektronische Baugruppen verwendet werden, um die elektrisch ansteuerbare Sperre aus dem Sperreingriff herauszuziehen, so daß anschließend der Schließkern des Schließzylinders frei gedreht werden kann.

Solche schnell reagierenden Baugruppen sind aufgrund der stets vorliegenden Trägheit des Gesamtsystems einschließlich der elektrischen Antriebe für die Sperre aufwendig und verbrauchen auch relativ viel Energie.

Es muß aber jedenfalls sichergestellt sein, daß der Benutzer einen zulässigen Schlüssel in gewohnter Weise in den Schließzylinder schnell einstecken und dann unmittelbar drehen kann, ohne daß er befürchten muß, daß die Sperre bis dahin noch nicht freigezogen worden ist.

Es muß daher vermieden werden, daß nach einer derartigen Fehlfunktion der Schlüssel wieder abgezogen und der Schließvorgang wiederholt werden muß.

Aufgabe der Erfindung ist es daher, einen mit einer elektrisch ansteuerbaren Sperre versehenen,Schließzylinder der bekannten Bauart so auszubilden, daß die Zeit zum Erkennen des berechtigten Schlüssels und zum Freigeben des Schließzylinders ohne für den Benutzer wahrnehmbare Verzögerung abläuft.

Diese Aufgabe löst die Erfindung mit den Merkmalen des Hauptanspruchs.

Aus der Erfindung ergibt sich der Vorteil, daß unmittelbar nach dem "beliebig schnellen" Einstecken des zugangsberechtigten Schlüssels bereits eine Drehbewegung in den Schließkern eingeleitet werden kann, ohne daß die in Sperrstellung befindliche und aufgrund ihrer Trägheit noch nicht freigezogene Sperre bereits in die Freigabestellung verlagert sein muß.

Dieser Vorteil wird dadurch erreicht, daß hinsichtlich des Sperreingriffs zwischen Sperre und Sperrentasche ein Freidrehwinkel vorgesehen ist, über welchen der Schließkern einen gewissen Zeitraum verdreht werden kann, ohne daß die Sperre wirksam ist.

Die zum Verdrehen des Schließkerns bei zugangsberechtigtem Schlüssel zur Verfügung stehende Zeit läßt sich daher für das Auslesen der elektronischen Schlüsselkennung, deren Auswertung und für die darauf folgende Aktion zum Freiziehen der Sperre ausnutzen, wobei dann bereits die Drehbewegung des Schließkerns eingeleitet worden sein kann, ohne daß der Benutzer eine entsprechende Behinderung der Drehbewegung feststellen muß.

Das Prinzip der Erfindung basiert auf der Erkenntnis, daß die durch den Freidrehwinkel ermöglichte Drehbewegung des Schließkerns trotz "noch" aktiver Sperre die Zeit zum Deaktivieren der Sperre im Bereich bis zu etwa 100 Millisekunden verlängert, so daß die Sperre auch bei relativ geringen Schaltströmen hinreichend schnell aktiviert werden kann.

Der Freidrehwinkel ist allerhöchstens derjenige Winkel, um den der Schließkern - und damit gekoppelt auch der Schließbart - gedreht werden kann, ohne daß der Schließbart eine Betätigung des ihm zugeordneten Schloßriegels ausgelöst hat.

Da eine Betätigung des Schloßriegels in jedem Fall vor dem Freizug der Sperre zu unterbleiben hat, ist der Freidrehwinkel entsprechend vorbestimmt begrenzt.

Dies erfolgt zweckmäßigerweise dadurch, daß die im Sperrzustand befindliche Sperre mit Erreichen des maximalen Drehwinkels einen Anschlag an der Sperrentasche findet, so daß dann eine weitere Drehbewegung des Schließkerns unterbunden wird, sofern die Sperre nicht freigezogen ist.

Dabei wurde herausgefunden, daß ein Freidrehwinkel in der Größenordnung bis zu etwa 75° völlig genügt, um anhand üblicher Betätigungszyklen eines derartigen Schließzylinders einen Zeitgewinn von etwa 70 bis 80 Millisekunden zu erzielen.

Berücksichtigt man, daß derartige Schließzylinder sowohl zum Auf- als auch zum Zuschließen geeignet sind, sollte sich der Freidrehwinkel zu beiden Drehrichtungen des Schließzylinders erstrecken.

Dabei wird von der Grundstellung ausgegangen, welche der Schließkern zum Einstecken des Schlüssels einnimmt. In dieser Grundstellung besteht zwischen der Sperre und der Sperrentasche eine Relativposition, von der aus sich zu jeweils einer der beiden Drehrichtungen ein Freidrehwinkel gemäß der vorliegenden Erfindung erstrecken soll.

Läßt sich die relative Winkellage zwischen dem Schließbart und dem Schlüsselkanal durch Verdrehen des Schließbartes verändern, können in jedem Fall hinreichend große Freidrehwinkel erzielt werden mit ein und demselben Schließzylinder, unabhängig von der Frage, ob der Schließzylinder einem Rechts- oder Linksschloß zugeordnet werden soll.

Zweckmäßigerweise sind diese Winkellagen in vorbestimmten Winkelstufen einstellbar.

Hierfür werden Ausführungsbeispiele für Einrastverbindungen angegeben.

Zweckmäßigerweise ist hierzu als Träger für den Schließbart ein Rohr vorgesehen, welches drehfest mit dem Schließeinsatz verbunden oder zumindest bedarfsweise verbindbar ist, wobei die Verstellbahn für den Schließbart von dem Rohrumfang gebildet wird. Als Rastverbindung kommen insoweit Sacklöcher in Betracht, die auf dem Außenumfang des Rohres angeordnet sind und mit einem am Schließbart abgefederten Raststift zusammenwirken, der bedarfsweise von außen so manipulierbar ist, daß er in eines der Sacklöcher verlagert werden kann.

Wird dieses Rohr aus gehärtetem Stahl gebildet, ergibt sich der zusätzliche Vorteil, daß ein gewaltsames Eindringen in das Gehäuse des Schließzylinders, soweit dieses durch das Rohr abgeschirmt ist, ausgesprochen wirkungsvoll erschwert wird.

Zudem ermöglicht das Rohr die Unterbringung einer Kupplung zwischen dem Schließeinsatz und demjenigen Bestandteil des Schließzylinders, in welchen die Sperre eingreift, so daß auch ein zwar mechanisch passender Schlüssel, der jedoch nicht die notwendige elektronische Kennung besitzt, nicht zur gewaltsamen Überwindung der Sperre verwendet werden kann, da die zwischengeschaltete Kupplung auf die Übertragung eines Maximaldrehmoments ausgelegt ist.

Dieses Maximaldrehmoment muß geringer sein, als das zur Überwindung der in Sperrstellung befindlichen Sperre notwendige Drehmoment, zum Beispiel durch abscheren.

Derartige Kupplung kann aus einer einfachen Rutschkupplung bestehen oder zum Beispiel auch aus einer sprungartig auslösenden Kupplung, die bei vorgegebenem Maximaldrehmoment in Drehfreigabe geht.

Die Erfindung eignet sich zur Anwendung bei einseitig oder beidseitig betätigbaren Schließzylindern.

Werden beidseitig betätigbare Schließzylinder verwendet, sollte auch die Kupplung beidseitig betätigbar sein, wobei in dem Kupplungskörper ein von den Schlüsselspitzen verlagerbarer Schieber sitzen kann, dessen Länge um die Länge einer vollständig eingesteckten Schlüsselspitze kleiner als die Länge des antriebsseitigen Kupplungskörpers ist.

Durch diese Maßnahme läßt sich erreichen, daß stets nur eine einzige der beiden Seiten des Schließzylinders von einem Schlüssel beaufschlagt werden kann, so daß auch ein zwar mechanisch passender Schlüssel auf der einen Seite des Schließzylinders, dem jedoch die notwendige elektronische Kennung fehlt, nicht einen auf der anderen Seite des Schließzylinders eingesteckten Schlüssel, der sowohl die richtige mechanische als auch die zugehörige elektronische Kennung aufweist, zu einer Drehbewegung des Schließkerns mißbrauchen kann.

Hierfür sind Ausführungsbeispiele angegeben.

Um weitere Zeit zur Verlagerung der Sperre in ihre Freigabestellung zu erzielen, sollte die elektronische Steuerung möglichst frühzeitig von dem eingesteckten Schlüssel mit einem entsprechenden Signal beaufschlagt werden.

Dies erfolgt sinnvollerweise durch einen im vorderen Bereich des Schließzylinders angeordneten Sensor, der das Einstecken des Schlüssels in den Schlüsselkanal des Zylinderkerns erkennt und dies an die Steuerung meldet.

Zweckmäßigerweise werden hierfür mechanische Tastschalter, zum Beispiel Mikroschalter verwendet, die über einen Taststift in den Schlüsselkanal hineinragen.

Mit dem Einstecken des zugehörigen Schlüssels wird der Taststift aus seiner Erfassungsposition verlagert und der Mikroschalter entsprechend aktiviert.

Im folgenden wird die Erfindung anhand von Ausführungsbeispielen näher erläutert. Es zeigen:
- Fig. 1: einen Schließzylinder dieser Erfindung in Seitenansicht,
- Fig.2: die für den Freidrehwinkel maßgeblichen Bestandteile des Schließzylinders nach Fig. 1,
- Fig.3: den Ausschnitt gemäß Fig.2 entsprechend der Ansicht III-III,
- Fig.4: die Einbausituation gemäß Fig.3 mit Erreichen des maximalen Drehwinkels,
- Fig.5: ein schematisches Weg-Zeit-Diagramm zur Darstellung der vorliegenden Erfindung,
- Fig.6a: Schließbartstellung für ein Rechtsschloß,
- Fig.6b: Schließbartstellung gemäß Fig.6a bei verdrehtem Schlüssel,
- Fig.7a: Schließbartstellung für ein Linksschloß,
- Fig.7b: Schließbartstellung gemäß Fig.7a bei verdrehtem Schlüssel,
- Fig.8: Darstellung einer Rastverbindung zur Drehverstellung des Schließbartes,
- Fig.9: Rastverbindung gemäß Fig. 8 in Blick der Richtung IX-IX,
- Fig.10: Darstellung gemäß Fig.8 in gedrehter Stellung,
- Fig. 11: Situation des im vorderen Bereich des Schließzylinders befindlichen Sensors,
- Fig. 12a: Kupplungskörper mit federbelastetem Schieber und Einrastverbindung zum außen liegenden Schließkern,
- Fig. 12b: Darstellung gemäß Fig. 12a in Ansicht von oben,
- Fig. 12c: Darstellung des antriebsseitigen Kupplungsstücks gemäß Fig.12a,12b in Aufsicht auf die Stirnseite.

Sofern im folgenden nichts anderes gesagt ist, gilt die folgende Beschreibung stets für alle Figuren.

Die Figuren zeigen einen Schließzylinder 1. Es handelt sich um einen Profilzylinder. Im oberen Bereich des Profilzylinders ist ein kreisförmiger Querschnitt vorgesehen, innerhalb dessen sich der Schließeinsatz befindet. Hier besteht der Schließeinsatz aus einem ortsfesten Rohr 3, innerhalb des ortsfesten Rohres 3 kann sich der Schließkern 2 drehen, sofern die mechanischen Zuhaltungen 4 durch einen mechanisch zugangsberechtigten Schlüssel entsprechend ausgerichtet worden sind.

Ferner ist eine elektrisch ansteuerbare Sperre 5 vorgesehen, die in eine Sperrentasche 11 eingreift, um über die mechanischen Zuhaltungen 4 hinaus zusätzliche Sicherheit gegen unerlaubtes Öffnen zu geben.

Hierzu ist die Sperrentasche 11 drehfest mit dem Schließeinsatz 2,3 verbunden, so daß ein rein mechanisch zugangsberechtigter Schlüssel, sofern er nicht auch die zugangsberechtigte elektronische Kennung aufweist, den Schließzylinder 1 nicht betätigen kann.

Wird allerdings ein zugangsberechtigter Schlüssel 12 in den Schlüsselkanal 13 eingeführt, so werden die mechanischen Zuhaltungen 4 so verlagert, daß ihre Trennfugen mit der Trennfuge zwischen Schließkern 2 und ortsfestem Rohr 3 zusammenfallen, während zugleich die elektronische Kennung über die Kommunikation zwischen dem aktiven Sender-Empfänger-Element 9 und dem passiven Empfänger-Sender-Element 10 abgefragt und vom Elektronikmodul 7 ausgewertet wird.

Stellt das Elektronikmodul 7 die zugangsberechtigte Kennung des Schlüssels 12 fest, so wird ein entsprechendes Signal an den Motor 6 gegeben, der, von der Stromquelle 8 beaufschlagt, die elektrisch ansteuerbare Sperre 5 aus ihrer Sperrentasche 11 freizieht, so daß anschließend der Schließzylinder 1 betätigt werden kann.

Da zwischen dem Schlüsselkanal 13 und dem Schließbart 14 eine drehfeste Verbindung gegeben ist, kann folglich der Schließbart 13 in an sich bekannter Weise den zugehörigen Schloßriegel beaufschlagen und diesen entshrechend der jeweiligen Drehrichtung des Schließbarts auf- oder zuschließen.

Wesentlich ist jetzt, daß die Sperrentasche 11, in Umfangsrichtung gesehen, eine Abmessung aufweist, die den sogenannten Freidrehwinkel ermöglicht, bevor die Sperre 5 im Sinne einer Drehverhinderungssperre tätig wird.

Hierzu zeigt insbesondere Fig.3, daß die Sperrentasche in der Radialebene liegt, in welcher auch die Sperre 5 angeordnet ist und in dieser Radialebene sich über einen vorbestimmten Umfangswinkel erstreckt, so daß eine Relativbewegung zwischen der Sperrentasche 11 und der in die Sperrentasche eingreifenden Sperre 5 möglich ist.

Durch die Umfangserstreckung der Sperrentasche 11 wird daher ein Freidrehwinkel 15 bzw. 16 ermöglicht, um welchen sich dasjenige Bauteil, an welchem die Sperrentasche 11 angebracht ist, verdrehen kann, bevor die Sperre ihre Sperrfunktion erfüllt.

Wird entsprechend Fig.4 der Freidrehwinkel 16 voll ausgenutzt, schlägt die Sperre 5 gegen das Ende der Sperrentasche 11 an, so daß in dieser Drehstellung erst jetzt die Sperre 5 mechanisch wirksam wird.

In den gezeigten Ausführungsbeispielen ist ohne Beschränkung der Erfindung hierauf ein Freidrehwinkel 15 bzw. 16 von etwa 75° realisiert.

Zudem zeigt insbesondere Fig.3, daß sich der Freidrehwinkel 15 bzw. 16 zu beiden Drehrichtungen des Schließkerns 2 erstreckt, das heißt sowohl für die Drehung des Schließkerns im Uhrzeigersinn als auch im Gegenuhrzeigersinn eine behinderungsfreie Drehung ermöglicht.

Darüber hinaus ist hier realisiert, daß sich der Freidrehwinkel 15 bzw. 16 zu beiden Drehrichtungen im wesentlichen gleich weit erstreckt.

Die Auswirkung dieses Freidrehwinkels läßt sich am besten anhand der Fig.5 erläutern.

Fig.5 zeigt ein Weg-Zeit-Diagramm (qualitativ) mit dem typischen Verlauf eines Schließvorgangs.

Die Einsteckphase I des Schlüssels dauert typischerweise 70 bis 80 Millisekunden. Danach folgt eine Pausenphase II von typischerweise etwa 40 bis 50 Millisekunden. Danach erfolgt die Drehung des Schlüssels in der Phase III von typisch etwa 70 bis 80 Millisekunden.

Die Phase III kann jedoch nur eingeleitet werden, wenn die Sperre 5 aus ihrer Sperrentasche 11 herausgezogen worden ist, sofern nicht Maßnahmen gemäß der hier vorliegenden Erfindung vorgesehen sind.

Dem zufolge hat bei den heute üblichen Schließzylindern die elektronische Steuerung 7 lediglich die in den Phasen I und II zur Verfügung stehenden Zeiten zur Verfügung, um die Sperre 5 freizuziehen.

Dank der vorliegenden Erfindung wird dieser Zeitabschnitt jedoch um einen Zeitraum verlängert, in welchem die noch nicht herausgezogene Sperre 5 innerhalb des Freidrehwinkels 15 bzw. 16 in die Sperrentasche 11 eingreift.

Dieser Zeitgewinn reicht in jedem Falle aus, um Fehlfunktionen des Schließzylinders 1 zu vermeiden, die dann entstehen könnten, wenn bei sehr schnellem Durchlaufen der Phasen I und II die Sperre 5 noch nicht freigezogen worden ist.

Der Freidrehwinkel 15 bzw. 16 ist hier so bemessen, daß mit Erreichen des maximalen Verdrehwinkels, der durch Anschlag der Sperre 5 an das Ende der Sperrentasche 11 realisiert wird, noch kein getrieblicher Kontakt des Schließbartes 14 im Sinne einer Verschiebung des (nicht gezeigten) Schloßriegels erfolgt ist.

Wie insbesondere die Fig. 1 und 2 zeigen, besteht eine getriebliche Koppelung zwischen dem Schließeinsatz 2,3 und dem rohrförmigen Bauteil 22, an dessen Außenumfang die Sperrentasche 11 vorgesehen ist.

Diese getriebliche Koppelung wird durch die miteinander fluchtenden Schlüsselkanalabschnitte 13a, 13b hervorgerufen, die gemeinsam von dem vollständig eingesteckten Schlüssel 12 beaufschlagt werden.

Drehfest mit dem Rohr 22 verbunden ist der Schließbart 14, so daß über die getriebliche Koppelung zwischen den Schlüsselkanalabschnitten 13a,13b der Schließbart 14 zwangsläufig gedreht wird, sobald die Sperre 5 freigezogen worden ist.

Es besteht aber entsprechend den Fig.6a bis 7b ein Relativwinkel 17 zwischen dem Schlüsselkanal 13;13a,13b und dem Schließbart 14, wobei die Ausgestaltung der Erfindung mit jeweils einem Freidrehwinkel zu einer der beiden Drehrichtungen auch der Tatsache Rechnung tragen sollte, daß innerhalb dieses Winkelbereichs der Schließbart 14 unabhängig von der Verwendung des Schließzylinders für Rechtsschlösser (Fig.6a,6b) bzw. für Linksschlösser (Fig.7a,7b) getrieblichen Kontakt mit dem (nicht gezeigten) Schloßriegel vermeiden sollte.

Zu diesem Zweck ist die relative Winkellage 17 zwischen dem Schließbart 14 und dem Schlüsselkanal 13 durch die Möglichkeit zum Verdrehen des Schließbartes 14 veränderbar.

Wie insbesondere die Fig.8 bis 10 zeigen, ist hier der Schließbart nur in vorbestimmten Winkelstufen verdrehbar.

Der Schließbart sitzt hier auf dem Rohr 22 und ist über eine Einrastverbindung 18 mit dem Schließkern 2 drehfest verbunden.

Hier besteht die Einrastverbindung 18 aus einem abgefederten Federraststift 19 der in ein Sackloch 20 des Rohres 22 eingreift.

Zu diesem Zweck sitzt hier der Raststift 19 im Schließbart und weist einen Einschnitt 21 auf, der mit einer von außen zugänglichen Öffnung 35 im Schließbart kämmt und auf diese Weise von einem in die Öffnung hineingesteckten Stift 36 oder ähnlichem hintergriffen werden kann.

Es läßt sich nachvollziehen, daß der so hintergriffene Raststift 19 gegen die Vorspannung der ihn beaufschlagten Feder angehoben werden kann, so daß anschließend durch einfache Verdrehung des Rohres 22 der Schließbart 14 in eine andere Relativstellung zum Schlüsselkanal 13 verdrehbar ist.

Es entsteht daher auf dem Umfang des Rohres 22 eine Verstellbahn für den Schließbart 14, auf welcher der Schließbart 14 durch die zwei vorgegebenen Sacklöcher 20 am Außenumfang des Rohres 22 dauerhaft fixierbar ist.

Wird das Rohr 22 aus gehärtetem Stahl gefertigt, läßt sich zusätzlich erreichen, daß die elektronische Steuerung 7, die sich auf der Innenseite 29 der Tür befindet, von außen praktisch nicht mehr manipulierbar ist.

Selbst wenn es gelingen würde, den auf der Außenseite 30 der Tür angeordneten Schließeinsatz 2,3 gewaltsam zu entfernen, bleibt dennoch die Sperre 5 im Eingriff mit ihrer Sperrentasche 11 und ist durch das vorgelagerte Rohr 22, welches vorzugsweise aus gehärtetem Stahl besteht, auch nicht einfach zugänglich.

Zusätzlich ist hier erfüllt, daß das Rohr 22 ein vom Schließeinsatz 2,3 unabhängiges Bauteil ist und daß im Inneren des Rohres eine Drehmoment übertragende Kupplung 23 sitzt, deren antriebsseitiger Kupplungskörper 24 von der Spitze des eingesteckten Schlüssels 12 beaufschlagt wird, wobei die Sperre 5 am Außenumfang des Rohres 22 in die dort vorgesehene Sperrentasche 11 eingreift. Zusätzlich erfüllt das Rohr 22 hier die Aufgabe des abtriebsseitigen Kupplungskörpers infolge der drehfesten Verbindung zum Schließbart 14.

Durch diese Ausgestaltung der Erfindung läßt sich die Kupplung 23 so dimensionieren, daß sie bei Überschreiten eines vorbestimmten maximalen Drehmoments in Drehfreigabe geht.

Dies kann zum Beispiel über eine einfache Haftreibungspaarung geschehen oder auch über einen vorgespannten Kupplungsmitnehmer, der auf der Antriebsseite der Kupplung sitzt und in eine Tasche auf der Abtreibsseite der Kupplung eingreift.

Bei Überschreiten eines vorgegebenen maximalen Drehmoments wird der Kupplungsmitnehmer dann so verlagert, daß er seine Mitnehmerfunktion nicht mehr erfüllt, indem er sprungartig auslöst.

Zusätzlich zeigt hier die Fig. 1 einen Schließzylinder, der beidseitig schließbar ist.

In an sich bekannter Weise wird derartiger Schließzylinder mit der Stulpschraube 31 im Schloß fixiert, so daß eine Hälfte des Schließzylinders zur Innenseite 29 und die andere Hälfte des Schließzylinders zur Außenseite 30 der Tür gerichtet sind.

Für diesen Fall empfiehlt es sich, eine Kupplung 23 zu verwenden, die ebenfalls beidseitig verwendbar ist, jedoch zusätzlich die Funktion zu erfüllen hat, daß lediglich nur ein einziger der beiden Schlüssel 12 zur gleichen Zeit den Schließzylinder 1 betätigen darf.

Zu diesem Zweck ist hier ein Schieber 25 vorgesehen, der in einem Axialschlitz 26 des antriebsseitigen Kupplungskörpers 24 läuft, wobei die Länge des Schiebers um die Länge 37 der eingesteckten Schlüsselspitze kleiner als die Länge des antriebsseitigen Kupplungskörpers 24 ist.

Man kann insbesondere anhand der Fig. 1 nun leicht nachvollziehen, daß der jeweils vollständig eingesteckte Schlüssel den Schieber so verlagert, daß ein weiterer Schlüssel auf der gegenüberliegenden Seite des Schließzylinders 1 nicht mehr eingesteckt werden kann.

Diese Maßnahme dient insbesondere dem Zweck, zu vermeiden, daß ein lediglich mechanisch zulässiger Schlüssel einen auf der gegenüberliegenden Seite des Schließzylinders eingesteckten mechanisch und elektronisch zulässigen Schlüssel dazu mißbrauchen kann, die Sperre 5 freizuziehen, um sich auf diese Weise Zutritt zu verschaffen.

Dieser Fall ist von besonderer Relevanz bei Verlust eines zugangsberechtigten Schlüssels, der sich zwar im Elektronikbaustein 7 sperren läßt, so daß er die elektrisch ansteuerbare Sperre nicht mehr betätigen kann, der aber nach wie vor die zutreffenden mechanischen Zuhaltungen "unberechtigterweise" auszurichten im Stande ist.

Insbesondere auch zur Vermeidung von unzulässiger Gewaltausübung macht daher die Kupplung 23 einen Sinn, um zu vermeiden daß die Sperre 5, die infolge des elektronisch gesperrten Schlüssels 12 in ihre Sperrentasche eingefahren ist, mechanisch überlastet und auf diese Weise überwunden wird.

Besonders vorteilhafte Ausgestaltungen dieser Kupplung ergeben sich aus der zeitgleich mit der vorliegenden Anmeldung hinterlegten Anmeldung derselben Anmelderin, auf die hinsichtlich aller nicht in der vorliegenden Anmeldung genannten Merkmale ausdrücklich Bezug genommen wird.

Durch die wechselseitige Ausschlußfunktion, die der Schieber 25 im Kupplungskörper 24 realisiert, sind zu beiden Stirnseiten im Kupplungskörper 24 jeweils eine Tasche 27 vorgesehen, in welche jeweils nur eine der beiden Schlüsselspitzen eingreifen kann (siehe zum Beispiel Fig.1).

Darüber hinaus zeigt Fig. 12a eine Weiterbildung, bei welcher der Schieber 25 im Kupplungskörper 24 durch eine Feder 28 so beaufschlagt ist, daß er bei abgezogenem Schlüssel auf der Außenseite 30 der Tür mit dem äußeren Schließkern 2 im Rasteingriff steht. Hierzu dient die Einrastverbindung 39 zwischen dem Ende des Schiebers 25 und einer Vertiefung im Schloßeinsatz 2,3. Die Einsatzverbindung dient der Fixierung des Schließbartes in seiner Endstellung bei vertikal stehendem Schlüsselkanal, kann jedoch bei einem auf der Innenseite der Tür eingesteckten Schlüssel ausgehoben werden, da die Tasche 27 auf dieser Seite des Schließzylinders 1 länger als die dort eingesteckte Schlüsselspitze ist und somit dem Schieber 25 den zum Ausheben aus dem Rasteingriff notwendigen Hub gestattet.

Ein derartiger Schließzylinder 1 hat eine Vorrangfunktion für den außen eingesteckten Schlüssel 12 und läßt sich von der Innenseite 29 der Tür auch mit einem zugangsberechtigten Schlüssel nicht betätigen. Wenn auf der Außenseite ein Schlüssel eingesteckt ist.

Ferner zeigt insbesondere Fig. 1 daß stirnseitig am Schließzylinder 1 eine Lesespule 9 zur drahtlosen Kommunikation mit einem am Schlüssel 12 angebrachten Kommunikationselement 10 vorgesehen ist. Hier ist das am Schlüssel 12 vorgesehene Kommunikationselement 10 als passiver Empfänger-Sender-Baustein ausgebildet, der von dem aktiven Sender-Empfänger-Baustein 9 des Schließzylinders 1 ein Signal empfängt, dieses aufgrund der mitgelieferten Energie und der im Baustein 10 abgelegten Kennung so kodiert, daß das kodierte Signal zurück übermittelt werden kann, um vom Baustein 9 an die Steuerung 7 übermittelt werden zu können.

Diesbezüglich wird auf den Stand der Technik verwiesen (Transponder).

Zusätzlich zeigen insbesonder Fig. 1 und 11 die Anordnung eines Sensors 32 in der Nähe der Lesespule 9, der zur Erkennung eines Schlüssels 12 in dem Moment dient, wenn dieser in den Schlüsselkanal 13 eingesteckt wird. Der Sensor 32 ist daher ein vorgelagertes Element, um bereits beim Einstecken des Schlüssels der elektronischen Steuerung 7 mitzuteilen, daß in Kürze die Überprüfung der zutrittsberechtigten elektronischen Kennung, die im Baustein 10 auf dem Schlüssel und in der Steuerung 7 gespeichert ist, zu erfolgen hat.

Durch das vorgelagerte Element wird daher möglichst frühzeitig der elektronische Schaltkreis zur Verlagerung der Sperre 5 aktiviert, um bei zutrittsberechtigtem Schlüssel (mechanisch und elektronisch) die Sperre 5 möglichst frühzeitig aus ihrem Schließeingriff herausziehen zu können.

Es versteht sich, daß im beidseitig lesbaren Zylinder in jeder Zylinderseite ein Sensor 32 angeordnet ist.

Diese Maßnahme dient daher insbesondere im Kombination mit dem erfindungsgemäßen Freidrehwinkel 15;16 zusätzlich dem Zeitgewinn zur möglichst frühzeitigen Deaktivierung der Sperre 5.

Hier handelt es sich um einen Mikroschalter 33, der einen in den Schlüsselkanal 13 hineinragenden Taststift 38 aufweist, wobei das Ende des Taststifts 38 von der Schlüsselspitze verlagert und der Verlagerungsweg dem Mikroschalter 33 für eine vorgesehene Schaltfunktion aufgegeben wird.

In den gezeigten Ausführungsbeispielen wird die Sperre 5 elektromotorisch beaufschlagt. Hierzu dient ein Elektromotor 6, der über einen Exzenter die Sperre 5 hin- und herverlagert, sofern er über die Steuerung 7 das entsprechende Signal erhält.

Der Vollständigkeit halber soll allerdings auch ein elektromagnetischer Sperrenantrieb von der Erfindung mit umfaßt werden, mittels dessen die Sperre 5 elektromagnetisch hin- und herbewegbar ist.

Zweckmäßigerweise kann auch vorgesehen sein, die Grundstellung des Schließkerns 2, in welcher der Schlüssel vollständig eingesteckt werden kann, durch eine abgefederte Raste 34 zu fixieren. Die abgefederte Raste 34 stützt sich hier zwischen dem Gehäuse des Schließzylinders 1 und den drehbaren Bestandteilen des Schließzylinders ab, wobei hier eine Kugel-Feder-Raste vorgesehen ist, die in eine am Umfang des Rohres 22 eingebrachte Vertiefung eingreift.

### Bezugszeichenaufstellung

- 1: Schließzylinder
- 2: Schließkern
- 3: ortsfestes Rohr
- 4: mechanische Zuhaltung
- 5: elektrisch ansteuerbare Sperre
- 6: Motor
- 7: Elektronik-Modul, Steuerung
- 8: Stromquelle
- 9: aktiver Sender-Empfänger, Lesespule
- 10: passiver Empfänger-Sender, Kodierbaustein
- 11: Sperrentasche
- 12: Schlüssel
- 13: Schlüsselkanal
- 13a: äußerer Schlüsselkanalabschnitt
- 13b: innerer Schlüsselkanalabschnitt
- 14: Schließbart
- 15: Freidrehwinkel, erste Drehrichtung
- 16: Freidrehwinkel, zweite Drehrichtung
- 17: Relativwinkel zwischen 13 und 14
- 18: Einrastverbindung
- 19: Raststift
- 20: Sackloch
- 21: Einschnitt
- 22: Rohr
- 23: Kupplung
- 24: antriebsseitiger Kupplungskörper
- 25: Schieber
- 26: Axialschlitz
- 27: Tasche
- 28: Feder
- 29: Innenseite der Tür
- 30: Außenseite der Tür
- 31: Stulpschraube
- 32: Sensor
- 33: Mikroschalter
- 34: abgefederte Raste
- 35: Öffnung
- 36: Stift
- 37: Länge der eingesteckten Schlüsselspitze
- 38: Taststift
- 39: Einrastverbindung

## Patentansprüche

1. Schließzylinder (1) mit mechanischen Zuhaltungen (4) und mit elektrisch ansteuerbarer Sperre (5), wobei in der Schließstellung
die Zuhaltungen (4) in einander zugeordneten Bohrungen des Schließeinsatzes (2,3), die zueinander in fluchtende Positionen gebracht sind, und
die Sperre (5) in eine Sperrentasche (11), die drehfest mit dem Schließeinsatz (2,3) verbunden ist, eingreifen und so
in Bezug auf die Drehbeweglichkeit des Schließkerns (2) drehverhindernd wirken und mittels zugangsberechtigtem Schlüssel (12) im Schlüsselkanal (13) so in die Freigabestellung verlagert werden, daß der Schließkern (2) über den Schlüsselkanal (13) zusammen mit dem Schließbart (14) zur Verlagerung eines zugehörigen Schloßriegels gedreht werden kann wobei die Sperrentasche in Umfangsrichtung gesehen ein gewisses Spiel für die eingefahrene Sperre besitzt, **dadurch gekennzeichnet, daß** in Umfangsrichtung gemessen die Abmessung der Sperrentasche (11) im Sinne eines derart vorbestimmt begrenzten Freidrehwinkels (15;16) des durch einen zugangsberechtigten Schlüssel (12) betätigten Schließkerns (2) größer ist als die Abmessung der Sperre (5), daß während der typischerweise vorliegenden Phasen eines normalen Schließvorgangs, in denen auch die Verlagerung der Sperre (5) in ihre Freizugstellung erfolgt, nämlich der Einsteckphase I, der Pausenphase II und der Schlüsseldrehphase III,
die Sperre (5) insbesondere während der Schlüsseldrehphase III auch dann noch kontaktfrei zu den Enden der Sperrentasche (11) bleibt, falls sie noch nicht vollständig in ihre Freizugstellung verlagert worden ist.

2. Schließzylinder (1) nach Anspruch 1, **dadurch gekennzeichnet, daß** der Freidrehwinkel (15;16) durch Anschlag der Sperre (5) an das Ende der Sperrentasche (11) begrenzt ist.

3. Schließzylinder (1) nach Anspruch 1 oder 2, **dadurch gekennzeichnet, daß** der Freidrehwinkel (15;16) - aus der Grundstellung des Schließkerns (2) zum Einstecken des Schlüssels (12) betrachtet - bis zum Erreichen des Anschlags etwa 75° beträgt.

4. Schließzylinder (1) nach einem der Ansprüche 1 bis 3, **dadurch gekennzeichnet, daß** der Freidrehwinkel (15; 16) sich zu beiden Drehrichtungen des Schließkerns (2) - aus der Relativposition zwischen Sperre (5) und Sperrentasche (11) in der Grundstellung des Schließkerns (2) zum Einstecken des Schlüssels (12) betrachtet - erstreckt.

5. Schließzylinder (1) nach Anspruch 4, **dadurch gekennzeichnet, daß** der Freidrehwinkel (15;16) sich zu beiden Drehrichtungen im wesentlichen gleich weit erstreckt.

6. Schließzylinder (1) nach einem der Ansprüche 1 bis 5, **dadurch gekennzeichnet, daß** der Freidrehwinkel (15; 16) so begrenzt ist, daß mit Erreichen des maximalen Verdrehwinkels noch kein getrieblicher Kontakt des Schließbartes (14) zur Verschiebung des Schloßriegels erfolgt ist.

7. Schließzylinder (1) nach einem der Ansprüche 1 bis 6, **dadurch gekennzeichnet, daß** die relative Winkellage (17) zwischen dem Schließbart (14) und dem Schlüsselkanal (13) durch Verdrehen des Schießbartes (14) veränderbar ist.

8. Schließzylinder (1) nach Anspruch 7, **dadurch gekennzeichnet, daß** der Schließbart (14) nur in vorbestimmten Winkelstufen verdrehbar ist.

9. Schließzylinder (1) nach Anspruch 9, **dadurch gekennzeichnet, daß** die vorbestimmten Winkelstufen durch Einrastverbindungen (18) zwischen Schließkern (2) und Schließbart (14) vorgegeben sind.

10. Schließzylinder (1) nach Anspruch 9, **dadurch gekennzeichnet, daß** die Einrastverbindungen (18) aus einer Paarung zwischen einem abgefederten Raststift (19) und mehreren zugehörigen Sacklöchern (20) gebildet werden, die auf der Verstellbahn des Raststifts (19) liegen.

11. Schließzylinder (1) nach Anspruch 10, **dadurch gekennzeichnet, daß** der Raststift (19) im Schließbart (14) sitzt und einen Einschnitt (21) aufweist, der mit einer von außen zugänglichen Öffnung (35) im Schließbart (14) kämmt und der von einem in die Öffnung (35) eingesteckten Stift (36) hintergreifbar ist.

12. Schließzylinder (1) nach Anspruch 10 oder 11, **dadurch gekennzeichnet, daß** der Schließbart (14) auf einem Rohr (22) sitzt, welches drehfest mit dem Schließeinsatz (2;3) verbunden oder verbindbar ist und daß die Verstellbahn von dem Rohrumfang gebildet wird, in welchen die Sacklöcher (20) eingebracht sind.

13. Schließzylinder (1) nach Anspruch 12, **dadurch gekennzeichnet, daß** das Rohr (22) aus gehärtetem Stahl besteht.

14. Schließzylinder (1) nach Anspruch 12 oder 13, **dadurch gekennzeichnet, daß** das Rohr (22) ein vom Schließeinsatz (2;3) unabhängiges Bauteil ist und daß im Inneren des Rohres (22) eine Drehmoment übertragende Kupplung (23) sitzt, deren antriebsseitiger Kupplungskörper (24) von der Spitze des eingesteckten Schlüssels (12) beaufschlagt wird und daß
die Sperre (5) in eine am Außenumfang des Rohres (22) angebrachte Sperrentasche (11) eingreift, wobei das Rohr (22) die Kupplungsabtriebsseite ist.

15. Schließzylinder (1) nach Anspruch 14, **dadurch gekennzeichnet, daß** die Kupplung (23) bei Überschreiten eines vorbestimmten maximalen Drehmoments in Drehfreigabe geht.

16. Schließzylinder (1) nach Anspruch 15, **dadurch gekennzeichnet, daß** die Kupplung (23) sprungartig auslöst.

17. Schließzylinder (1) nach einem der Ansprüche 14 bis 16, **dadurch gekennzeichnet, daß** der Schließzylinder (1) über eine beidseitig betätigbare Kupplung (23) beidseitig schließbar ist und daß in dem Kupplungskörper (24) ein von den Schlüsselspitzen verlagerbarer Schieber (25) sitzt, dessen Länge um die Länge einer vollständig eingesteckten Schlüsselspitze kleiner als die Länge des antriebsseitigen Kupplungskörpers (24) ist.

18. Schließzylinder (1) nach Anspruch 17, **dadurch gekennzeichnet, daß** der Schieber (25) in einem Axialschlitz (26) des Kupplungskörpers (24) läuft.

19. Schließzylinder (1) nach Anspruch 17 oder 18, **dadurch gekennzeichnet, daß** im Kupplungskörper (24) zu beiden Stirnseiten eine Tasche (27) eingebracht ist, in die die jeweilige Schlüsselspitze eingreifen kann.

20. Schließzylinder (1) nach einem der Ansprüche 17 bis 19, **dadurch gekennzeichnet, daß** der Schieber (25) im Kupplungskörper (24) durch eine Feder (28) so beaufschlagt ist, daß er bei abgezogenem Außenschlüssel (12) mit dem äußeren Schließkern (2) im Rasteingriff steht.

21. Schließzylinder (1) nach einem der Ansprüche 1 bis 20, **dadurch gekennzeichnet, daß** stirnseitig am Schließzylinder (1) eine Lesespule (Antenne) (9) zur drahtlosen Kommunikation mit einem am Schlüssel (12) angebrachten Kommunikationselement (10) vorgesehen ist und daß jeweils in der Nähe der Lesespule (Antenne) (9) ein Sensor (32) sitzt, der das Einstecken des Schlüssels (12) in den Schlüsselkanal (13) des Schließkerns (2) erkennt und dies an die Steuerung (7) zum Initiieren des Auslesevorgangs der elektronischen Kennung auf dem Schlüssel meldet.

22. Schließzylinder (1) nach Anspruch 21, **dadurch gekennzeichnet, daß** als Sensor (32) einen Mikroschalter (33) in Kombination mit einem in den Schlüsselkanal (13) hineinragenden Taststift (38) vorgesehen ist.

23. Schließzylinder (1) nach einem der Ansprüche 1 bis 22, **dadurch gekennzeichnet, daß** die Sperre (5) elektromagnetisch in Sperrlage bewegt wird.

24. Schließzylinder (1) nach einem der Ansprüche 1 bis 22, **dadurch gekennzeichnet, daß** die Sperre (5) elektromotorisch bewegbar ist.

25. Schließzylinder (1) nach einem der Ansprüche 1 bis 24, **dadurch gekennzeichnet, daß** der Schließzylinder (1) beidseitig schließbar ist und daß die Sperre (5) auf der Innenseite (29) des beidseitig schließbaren Schließzylinders (1) sitzt.

26. Schließzylinder (1) nach einem der Ansprüche 1 bis 25, **dadurch gekennzeichnet, daß** die Grundstellung des Schließkerns (2), in welcher der Schlüssel (12) vollständig eingesteckt werden kann, durch eine abgefederte Raste (34) fixiert ist, die sich zwischen dem Gehäuse und den drehbaren Bestandteilen (2;22) des Schließzylinders (1) abstützt.

## Claims

1. Locking cylinder (1) with mechanical tumblers (4) and with an electrically actuated retainer (5), wherein in the locking position
the tumblers (4) engage in mutually allocated bores in the locking insert (2, 3) which are brought into positions which lie flush with each other, and
the retainer (5) engages in a retainer recess (11) which is connected in a non-rotational manner to the locking insert (2, 3), and thus
act to prevent rotation with respect to the rotational mobility of the locking core (2) and by means of an authorised key (12) in the key channel (13) are displaced into the release position in such a way that the locking core (2) can be rotated by means of the key channel (13) together with the locking bit (14) in order to displace an associated lock bolt, wherein the retainer recess has a certain clearance for the inserted retainer when seen in the peripheral direction, **characterised in that**, when measured in the peripheral direction, the dimension of the retainer recess (11) in terms of a free rotation angle (15; 16), which is limited in such a predetermined manner, of the locking core (2) actuated by an authorised key (12) is greater than the dimension of the retainer (5), that during the phases which typically occur in a normal locking procedure in which the retainer (5) is also displaced into its free-movement position, namely the insertion phase I, the pause phase II and the key-turning phase III,
in particular during the key-turning phase III the retainer (5) continues to remain out of contact with the ends of the retainer recess (11) if it has not yet been completely displaced into its free-movement position.

2. Locking cylinder (1) as claimed in claim 1, **characterised in that** the free rotation angle (15; 16) is limited by the retainer (5) being stopped against the end of the retainer recess (11).

3. Locking cylinder (1) as claimed in claim 1 or 2, **characterised in that** the free rotation angle (15; 16) - viewed from the basic position of the locking core (2) for insertion of the key (12) - amounts to approximately 75° until the stopped position is reached.

4. Locking cylinder (1) as claimed in any one of claims 1 to 3, **characterised in that** the free rotation angle (15; 16) extends in both rotation directions of the locking core (2) when viewed from the relative position between the retainer (5) and retainer recess (11) in the basic position of the locking core (2) for insertion of the key (12).

5. Locking cylinder (1) as claimed in claim 4, **characterised in that** the free rotation angle (15; 16) extends to substantially the same extent in both rotation directions.

6. Locking cylinder (1) as claimed in any one of claims 1 to 5, **characterised in that** the free rotation angle (15; 16) is limited in such a way that when the maximum rotation angle is achieved there is still no driving contact of the locking bit (14) in order to displace the lock bolt.

7. Locking cylinder (1) as claimed in any one of claims 1 to 6, **characterised in that** the relative angular position (17) between the locking bit (14) and the key channel (13) can be changed by rotating the locking bit (14).

8. Locking cylinder (1) as claimed in claim 7, **characterised in that** the locking bit (14) can be rotated only in predetermined angular stages.

9. Locking cylinder (1) as claimed in claim 9, **characterised in that** the predetermined angular stages are preset by latching connections (18) between the locking core (2) and the locking bit (14).

10. Locking cylinder (1) as claimed in claim 9, **characterised in that** the latching connections (18) are formed from a pairing between the spring-mounted latching pin (19) and a plurality of associated blind holes (20) which lie on the displacement path of the latching pin (19).

11. Locking cylinder (1) as claimed in claim 10, **characterised in that** the latching pin (19) is positioned in the locking bit (14) and has a depression (21) which meshes with an externally accessible orifice (35) in the locking bit (14) and which can be engaged from behind by a pin (36) inserted into the orifice (35).

12. Locking cylinder (1) as claimed in claim 10 or 11, **characterised in that** the locking bit (14) is positioned on a tube (22) which is or can be connected in a non-rotational manner to the locking insert (2; 3) and that the displacement path is formed by the tube periphery in which the blind holes (20) are provided.

13. Locking cylinder (1) as claimed in claim 12, **characterised in that** the tube (22) consists of hardened steel.

14. Locking cylinder (1) as claimed in claim 12 or 13, **characterised in that** the tube (22) is a component which is independent of the locking insert (2; 3) and that a coupling (23) transferring a turning moment is positioned inside the tube (22), the drive-side coupling body (24) of which coupling is acted upon by the tip of the inserted key (12) and that the retainer (5) engages into a retainer recess (11) provided on the outer periphery of the tube (22), wherein the tube (22) is the driven side of the coupling.

15. Locking cylinder (1) as claimed in claim 14, **characterised in that** if a predetermined maximum turning moment is exceeded the coupling (23) passes into rotational disengagement.

16. Locking cylinder (1) as claimed in claim 15, **characterised in that** the coupling (23) is released abruptly.

17. Locking cylinder (1) as claimed in any one of claims 14 to 16, **characterised in that** the locking cylinder (1) can be locked on both sides by means of a coupling (23) which can be actuated on both sides and that a slider (25) which can be displaced by the key tips is located in the coupling body (24), the length of which slider is shorter than the length of the drive-side coupling body (24) by the length of a fully inserted key tip.

18. Locking cylinder (1) as claimed in claim 17, **characterised in that** the slider (25) extends in an axial slit (26) in the coupling body (24).

19. Locking cylinder (1) as claimed in claim 17 or 18, **characterised in that** a recess (27) is provided in the coupling body (24) on both end faces, into which recess the respective key tip can engage.

20. Locking cylinder (1) as claimed in any one of claims 17 to 19, **characterised in that** the slider (25) in the coupling body (24) is acted upon by a spring (28) in such a way that it is in latching engagement with the outer locking core (2) when the outer key (12) is removed.

21. Locking cylinder (1) as claimed in any one of claims 1 to 20, **characterised in that** on the end face of the locking cylinder (1) a reader coil (antenna) (9) is provided for wireless communication with a communication element (10) attached to the key (12) and that a respective sensor (32) is positioned in the proximity of the reader coil (antenna) (9), registers the insertion of the key (12) into the key channel (13) of the locking core (2) and signals this to the control device (7) to initiate the process of reading the electronic identification means on the key.

22. Locking cylinder (1) as claimed in claim 21, **characterised in that** a micro-switch (33) in combination with a tracer pin (38) protruding into the key channel (13) is provided as a sensor (32).

23. Locking cylinder (1) as claimed in any one of claims 1 to 22, **characterised in that** the retainer (5) is moved into the retaining position electromagnetically.

24. Locking cylinder (1) as claimed in any one of claims 1 to 22, **characterised in that** the retainer (5) can be moved by electromotive means.

25. Locking cylinder (1) as claimed in any one of claims 1 to 24, **characterised in that** the locking cylinder (1) can be locked on both sides and that the retainer (5) is positioned on the inside (29) of the locking cylinder (1) which can be locked on both sides.

26. Locking cylinder (1) as claimed in any one of claims 1 to 25, **characterised in that** the basic position of the locking core (2), in which the key (12) can be fully inserted, is fixed by a spring-mounted latch (34) which is supported between the housing and the rotatable components (2; 22) of the locking cylinder (1).

## Revendications

1. Cylindre de serrure (1) comportant des éléments de verrouillage mécaniques (4) et un élément de blocage (5) à commande électrique,
étant précisé que dans la position fermée, les éléments de verrouillage (4) pénètrent dans des perçages de l'élément de fermeture (2, 3) qui sont associés les uns aux autres et qui sont amenés dans l'alignement les uns des autres,
et font pénétrer l'élément de blocage (5) dans une poche de blocage (11) qui est reliée, fixe en rotation, à l'élément de fermeture (2, 3)
et exercent ainsi une action qui empêche la rotation du barillet (2) et sont déplacés jusqu'à la position de déverrouillage à l'aide d'une clé autorisée (12), dans l'entrée de clé (13), de telle sorte que le barillet (2) puisse être tourné par l'intermédiaire de l'entrée de clé (13), avec l'organe de fermeture (14), pour déplacer un pêne dormant correspondant, la poche de blocage présentant un certain jeu, dans le sens périphérique, pour l'élément de blocage rétracté, **caractérisé en ce que** dans le sens périphérique, la dimension de ladite poche de blocage (11) est plus grande que celle de l'élément de blocage (5) dans le sens d'un angle de rotation libre (15 ; 16) du barillet (2) actionné par une clé autorisée (12) qui est limitée de manière prédéfinie de telle sorte que pendant les phases typiques d'un verrouillage normal pendant lesquelles l'élément de blocage (5) est également déplacé jusqu'à sa position libre, c'est-à-dire la phase d'introduction I, la phase de pause II et la phase de rotation de la clé III,
l'élément de blocage (5), en particulier pendant la phase de rotation de la clé III, reste encore sans contact avec les extrémités de la poche de blocage (11) même s'il n'a pas encore été complètement déplacé jusqu'à sa position libre.

2. Cylindre de serrure (1) selon la revendication 1, **caractérisé en ce que** l'angle de rotation libre (15 ; 16) est limité par la butée de l'élément de blocage (5) contre l'extrémité de la poche de blocage (11).

3. Cylindre de serrure (1) selon la revendication 1 ou 2, **caractérisé en ce que** l'angle de rotation libre (15 ; 16) - considéré à partir de la position de base du barillet (2) pour l'introduction de la clé (12) - jusqu'à ce que la butée soit atteinte est d'environ 75°.

4. Cylindre de serrure (1) selon l'une des revendications 1 à 3, **caractérisé en ce que** l'angle de rotation libre (15 ; 16) s'étend vers les deux sens de rotation du barillet (2) - à partir de la position relative entre l'élément de blocage (5) et la poche de blocage (11) dans la position de base du barillet (2) pour l'introduction de la clé (12).

5. Cylindre de serrure (1) selon la revendication 4, **caractérisé en ce que** l'angle de rotation libre (15 ; 16) s'étend sensiblement sur la même distance vers les deux sens de rotation.

6. Cylindre de serrure (1) selon l'une des revendications 1 à 5, **caractérisé en ce que** l'angle de rotation libre (15 ; 16) est limité de telle sorte que lorsque l'angle de rotation maximal est atteint, il n'y ait pas encore de contact de transmission de l'organe de fermeture (14) pour déplacer le pêne dormant.

7. Cylindre de serrure (1) selon l'une des revendications 1 à 6, **caractérisé en ce que** la position angulaire relative (17) entre l'organe de fermeture (14) et l'entrée de clé (13) peut être modifiée grâce à une rotation dudit organe de fermeture (14).

8. Cylindre de serrure (1) selon la revendication 7, **caractérisé en ce que** l'organe de fermeture (14) n'est apte à tourner que suivant des degrés d'angle prédéfinis.

9. Cylindre de serrure (1) selon la revendication 9, **caractérisé en ce que** les degrés d'angle prédéfinis sont prédéfinis par des liaisons à enclenchement (18) entre le barillet (2) et l'organe de fermeture (14).

10. Cylindre de serrure (1) selon la revendication 9, **caractérisé en ce que** les liaisons à enclenchement (18) se composent d'un accouplement entre une tige d'enclenchement à ressort (19) et plusieurs trous borgnes associés (20) qui sont situés sur la trajectoire de la tige d'enclenchement (19).

11. Cylindre de serrure (1) selon la revendication 10, **caractérisé en ce que** la tige d'enclenchement (19) est logée dans l'organe de fermeture (14) et présente une encoche (21) qui correspond à une ouverture (35) prévue sur l'organe de fermeture (14) et accessible de l'extérieur, et derrière laquelle une tige (36) introduite dans l'ouverture (35) peut venir en prise.

12. Cylindre de serrure (1) selon la revendication 10 ou 11, **caractérisé en ce que** l'organe de fermeture (14) est logé sur un tube (22) qui est relié ou apte à être relié, fixe en rotation, à l'élément de fermeture (2 ; 3), et **en ce que** la trajectoire est définie par la circonférence du tube dans laquelle les trous borgnes (20) sont amenés.

13. Cylindre de serrure (1) selon la revendication 12, **caractérisé en ce que** le tube (22) est en acier trempé.

14. Cylindre de serrure (1) selon la revendication 12 ou 13, **caractérisé en ce que** le tube (22) est un composant indépendant de l'élément de fermeture (2 ; 3) et **en ce qu'**il est prévu, logé à l'intérieur du tube (22), un accouplement (23) qui transmet les moments de rotation et dont le corps d'accouplement situé côté entraînement (24) est contraint par la pointe de la clé introduite (12), et **en ce que** l'élément de blocage (5) pénètre dans une poche de blocage (11) prévue sur la circonférence du tube (22), le tube (22) constituant le côté sortie de l'accouplement.

15. Cylindre de serrure (1) selon la revendication 14, **caractérisé en ce que** l'accouplement (23), lorsqu'un moment de rotation maximal prédéfini est dépassé, est débloqué en rotation.

16. Cylindre de serrure (1) selon la revendication 15, **caractérisé en ce que** l'accouplement (23) se déclenche brusquement.

17. Cylindre de serrure (1) selon l'une des revendications 14 à 16, **caractérisé en ce que** le cylindre de fermeture (1) est apte à être fermé des deux côtés par l'intermédiaire d'un accouplement (23) apte à être actionné des deux côtés, et **en ce qu'**il est prévu, logé dans le corps d'accouplement (24), un coulisseau (25) qui est apte à être déplacé par la pointe des clés et dont la longueur est plus courte, suivant la longueur d'une pointe de clé complètement introduite, que la longueur du corps d'accouplement prévu côté entraînement (24).

18. Cylindre de serrure (1) selon la revendication 17, **caractérisé en ce que** le coulisseau (25) coulisse dans une fente axiale (26) du corps d'accouplement (24).

19. Cylindre de serrure (1) selon la revendication 17 ou 18, **caractérisé en ce qu'**il est prévu dans le corps d'accouplement (24), des deux côtés frontaux, une poche (27) dans laquelle la pointe de clé correspondante peut pénétrer.

20. Cylindre de serrure (1) selon l'une des revendications 17 à 19, **caractérisé en ce que** le coulisseau (25) prévu dans le corps d'accouplement (24) est contraint par un ressort (28) de telle sorte qu'il est enclenché avec le barillet (2) extérieur alors que la clé (12) extérieure est retirée.

21. Cylindre de serrure (1) selon l'une des revendications 1 à 20, **caractérisé en ce qu'**il est prévu sur son côté frontal une bobine de lecture (antenne) (9) pour une communication sans fil avec un élément de communication (10) prévu sur la clé (12), et **en ce qu'**il est prévu à proximité de la bobine de lecture (antenne) (9) un capteur (32) qui détecte l'introduction de la clé (12) dans l'entrée de clé (13) du barillet (2) et la signale à la commande (7) en vue du lancement de la lecture de l'identification électronique prévue sur la clé.

22. Cylindre de serrure (1) selon la revendication 21, **caractérisé en ce qu'**il est prévu comme capteur (32) un microrupteur (33) combiné avec un palpeur (38) qui entre dans l'entrée de clé (13).

23. Cylindre de serrure (1) selon l'une des revendications 1 à 22, **caractérisé en ce que** l'élément de blocage (5) est déplacé en position de blocage par voie électromagnétique.

24. Cylindre de serrure (1) selon l'une des revendications 1 à 22, **caractérisé en ce que** l'élément de blocage (5) est apte à être déplacé à l'aide d'un moteur électrique.

25. Cylindre de serrure (1) selon l'une des revendications 1 à 24, **caractérisé en ce qu'**il est apte à être fermé des deux côtés et **en ce que** l'élément de blocage (5) est logé sur le côté intérieur (29) du cylindre de fermeture (1) apte à être fermé des deux côtés.

26. Cylindre de serrure (1) selon l'une des revendications 1 à 25, **caractérisé en ce que** la position de base du barillet (2) dans laquelle la clé (12) peut être complètement introduite est fixée par un élément d'enclenchement à ressort (34) qui est en appui entre l'enveloppe et les composants rotatifs (2 ; 22) du cylindre de serrure (1).
